# FASCICULE DE BREVET EUROPEEN

(11) **EP 0 064 137 B1**
(45) Date de publication et mention de la délivrance du brevet: **19.06.1985**
(21) Numéro de dépôt: 82101685.4
(22) Date de dépôt: 04.03.1982
(51) Int. Cl.: B01F 5/06, B01F 5/02, B01F 3/08

(54) **Dispositif pour augmenter l'homogénéité d'un mélange de fluides circulant ensemble dans une canalisation**
Vorrichtung zur Erhöhung der Homogenität einer Mischung von Fluiden, die in einer Leitung zusammenfliessen
Apparatus for raising the homogeneity of a mixture of fluids flowing together in a canalization

(30) Priorité: 05.05.1981 FR 8108883
(43) Date de publication de la demande: 10.11.1982
(73) Titulaire: ALSTHOM-ATLANTIQUE Société anonyme dite:, F-75784 Paris Cédex 16 (FR)
(72) Inventeur: Combes, Gilles, F-38100 Grenoble (FR); Kuntz, Raymond, F-38330 Saint Ismier (FR)
(74) Mandataire: Weinmiller, Jürgen

## Description

La présente invention concerne un dispositif pour augmenter l'homogénéité d'un mélange de fluides circulant ensemble dans une canalisation. Par mélange il faut entendre la présence simultanée de plusieurs fluides, miscibles ou non- miscibles.

L'invention s'applique notamment à l'homogénéisation d'un mélange d'eau et d'hydrocarbures liquides circulant dans une conduite; cette homogénéisation est rendue nécessaire lorsqu'on souhaite mesurer avec précision la quantité d'eau dans le mélange.

Il a déjà été proposé de fractionner l'écoulement venant de l'amont en une pluralité de jets convergents et de modifier la valeur du diamètre des jets.

Dans ce type de dispositif, dont le schéma de principe fait l'objet de la figure 1 de la présente demande, et qui comprend une chambre à parois perforées 3 disposée au sein de la canalisation 2 dans lequel circulent les fluides de l'amont A vers l'aval B, les jets tels que a1 situés vers l'amont du mélangeur sont bien radiaux et donc convergents.

Par contre, vers l'aval du mélangeur, les jets (a2, a3) sont perturbés par l'écoulement longitudinal qui s'instaure de l'amont vers l'aval dans le chambre 3.

Il en résulte que la vitesse des jets a une composante radiale de plus en plus faible à mesure que l'on considère les jets situés de plus en plus vers l'aval; les jets opposés ne se rencontrent plus et le mélange se fait mal.

Un but de l'invention est de définir un dispositif pour augmenter l'homogénéité du mélange de deux fluides, fondé sur le même principe de fractionnement des fluides en jets convergents, mais qui possède des performances accrues et une meilleure sécurité d'emploi pour toutes les valeurs de débit de l'écoulement considéré.

L'invention a pour objet un dispositif pour augmenter l'homogénéité du mélange de fluides circulant ensemble dans une canalisation, par fractionnement de l'écoulement en multiples jets convergents, comprenant, inséré dans la canalisation une structure cylindrique caractérisé en ce que ladite structure comprend un fourreau cylindrique à l'intérieur duquel deux plaques munies d'orifices définissent deux chambres entre lesquelles l'écoulement se partage, l'espace entre les plaques étant cloisonné par une pluralité de cloisons sensiblement perpendiculaires à l'axe du fourreau de manière à constituer des cellules dans lesquelles se dirigent des jets convergents venant des orifices des plaques, lesdites cellules possédant des ouvertures pratiquées dans le fourreau pour l'évacuation latérale des fluides qui se sont mélangés dans les cellules.

Avantageusement, les plaques font entre elles un angle compris entre 15 et 30 degrés ouvert vers l'aval, de façon à rendre plus uniformes les vitesses longitudinales dans les chambres et à améliorer l'écoulement à l'approche des plaques. Dans un mode préféré de réalisation, le fourreau est disposé coulissant dans un premier conduit relié à la canalisation en amont, un second conduit de diamètre supérieur au premier conduit étant fixé à celui-ci et à la canalisation aval, l'écoulement des fluides mélangés s'effectuant dans la zone comprise entre le fourreau et la paroi interne du second conduit.

En variante, le fourreau est muni d'un manchon coulissant dont le déplacement obture successivement les ouvertures du fourreau.

L'invention sera bien comprise par la description donnée ci-après d'un mode préféré de réalisation de l'invention, en référence au dessin annexé dans lequel:
- la figure 1 est une vue schématique expliquant l'art antérieur.
- la figure 2 est une vue en perspective partiellement arrachée d'un dispositif selon la présente invention.
- les figures 3 et 4 sont des vues en coupe selon les lignes III-III et IV-IV la figure 2.
- les figures 5 et 6 représentent le même dispositif dans diverses positions de fonctionnement.

Le dispositif représenté dans la figure 2 comprend un conduit amont 10 relié par un bride 11 à une canalisation amont 12 représentée partiellement en traits interrompus, et un conduit aval 15 relié par une bride 16 à une canalisation aval 17 représentée partiellement en traits interrompus.

Le but du dispositif est de mélanger intimement les fluides arrivant de l'amont pour obtenir en aval un mélange suffisamment homogène et stable pour, par exemple, effectuer des mesures significatives de la concentration de transport de l'un ou de plusieurs des fluides transportés.

Les conduits 10 et 15 sont assemblés par des brides 13 et 14.

Le dispositif comprend une structure cylindrique disposée dans les conduits 10 et 15.

La structure cylindrique comprend un fourreau cylindrique 9 obturé à son extrémité aval et de diamètre inférieur au conduit 10 pour s'y loger; à l'intérieur du fourreau sont disposées deux plaques perforées ou grilles, 21 et 22, planes, munies de perforations 23; ces deux plaques sont reliées de façon étanche au fond aval du fourreau et sont reliées entre elles à l'amont soit directement, soit par une tôle déflectrice 24. Par cette disposition deux chambres 25, 26 sont créées qui séparent l'écoulement amont en deux parties. Ensuite les fluides se divisent en multiples jets opposés représentés par les fléches f1 de la figure 3.

Facultativement les deux chambres amount au-dessus et au-dessous des plaques perforées peuvent être divisées par des cloisons perpendiculaires 31 et 32; ces cloisons contribuent au maintien des plaques dans le fourreau 9.

Dans le cas qui est celui des figures les plaques perforées s'écartent vers l'aval d'un angle compris entre 15 et 30 degrés.

Enfin, l'espace compris entre les deux plaques perforées est fractionné en multiples cellules 34 délimitées par les plaques perforées 21 et 22 et par des cloisons 36 perpendiculaires à l'axe général du fourreau.

Les jets f1 qui convergent vers l'espace 33 compris entre les plaques, s'échappent latéralement par des ouvertures latérales 38 pratiquées dans le fourreau 9. Grâce à cette disposition, l'écoulement ne vient pas modifier la composante verticale de la vitesse des jets f1 et le mélange se fait aussi bien vers les zones aval du dispositif que vers les zones amont.

La structure qui vient d'être définie peut coulisser dans les conduits et dans ce cas, qui est celui des figures, son mouvement est assuré par des pistons 41 et 42 coulissant dans des cylindres 51 et 52 disposés de part et d'autre du conduit 10.

Les tiges 61, 62 des pistons 41,42 traversent les brides 13, 14 et sont terminées par des plots 71, 72 de fixation et de guidage du fourreau.

Le coulissement de la structure permet de régler le débit d'écoulement en obturant une ou plusieurs des cellules 34.

Dans la figure 2, on observe qu'une cellule et demie est obturée.

Dans la figure 5, toutes les cellules 34 sont obturées; le dispositif se comporte alors comme une vanne fermée.

Dans la figure 6, au contraire, la structure mobile est repoussée complètement en amont; l'écoulement se fait sans turbulence notable, mais sans perte importante de charge.

En variante, non représentée, le fourreau 9 peut être fixe et le réglage du débit du mélangeur assuré par un manchon coulissant autour du fourreau.

L'invention s'applique notamment au mélange de produits pétroliers circulant dans une canalisation et qui comprennent une proportion d'eau qu'il est nécessaire de mesurer avec précision. Cette mesure ne peut être faite qu'après homogénéisation du mélange par passage dans le dispositif de l'invention.

## Revendications

1. Dispositif pour augmenter l'homogénéité du mélange de fluides circulant dans une même canalisation, par fractionnement de l'écoulement en multiples jets convergents, comprenant, inséré dans la canalisation, une structure cylindrique caractérisé en ce que ladite structure comprend un fourreau (9) cylindrique à l'intérieur duquel deux plaques (21, 22) munies d'orifices (23) définissent deux chambres (25, 26) entre lesquelles l'écoulement se partage, l'espace (33) entre les plaques étant cloisonné par une pluralité de cloisons (36) sensiblement perpendiculaires à l'axe du fourreau de manière à constituer des cellules (34) dans lesquelles se dirigent des jets convergents venant des orifices des plaques, lesdites cellules possédant des ouvertures (38) pratiquées dans le fourreau pour l'évacuation latérale des fluides qui se sont mélangés dans les cellules.

2. Dispositif selon la revendication 1, caractérisé en ce que les plaques (21, 22) font entre elles un angle compris entre 15 et 30 degrés.

3. Dispositif selon l'une des revendications 1 et 2, caractérisé en ce que les chambres (25, 26) sont munies chacune d'une cloison (31, 32) perpendiculaire aux plaques (21, 22) et parallèle à l'axe du fourreau (9).

4. Dispositif selon l'une des revendications 1 à 3, caractérisé en ce que les plaques (21, 22) sont réunies à l'amont par une plaque déflectrice (24).

5. Dispositif selon l'une des revendications 1 à 4, caractérisé en ce que le fourreau (9) est disposé coulissant dans un premier conduit (10) relié à la canalisation en amont, un second conduit (15) de diamètre supérieur au premier conduit étant fixé à celui-ci et à la canalisation aval, l'écoulement des fluides mélangés s'effectuant dans la zone comprise entre le fourreau (9) et la paroi interne du second conduit.

6. Dispositif selon la revendication 5, caractérisé en ce que le fourreau (9) est déplacé au moyen d'un vérin ayant une tige (61, 62) fixée par une première extrémité (71, 72) au fourreau et munie à une seconde extrémité d'un piston (41,

42) coulissant dans un cylindre (51, 52) extérieur au premier conduit.

7. Dispositif selon l'une des revendications 1 à 4, caractérisé en ce que le fourreau (9) est muni d'un manchon coulissant dont le déplacement obture successivement les ouvertures (38) du fourreau.

## Patentansprüche

1. Vorrichtung zur Erhöhung der Homogenität einer Mischung von Fluiden, die in einem gemeinsamen Kanal strömen, indem die Strömung in zahlreiche homogene Strahlen aufgeteilt wird, mit einer zylindrischen Struktur, die in den Kanal eingesetzt ist, dadurch gekennzeichnet, daß diese Struktur ein zylindrisches Futter (9) aufweist, in dessen Inneren zwei mit Löchern (23) versehene Platten (21, 22) zwei Kammern (25, 26) definieren, zwischen denen die Strömung sich aufteilt, wobei der Raum (33) zwischen den Platten durch zahlreiche im wesentlichen senkrecht zur Achse des Futters verlaufende Wände (36) abgeteilt ist, so daß sich Zellen (34) ergeben, in die konvergente, von den Öffnungen der Platten kommende Strahlen gerichtet sind, und wobei die Zellen Öffnungen (38) in dem Futter für die seitliche Ableitung der Fluide aufweisen, die sich in den Zellen vermischt haben.

2. Vorrichtung nach Anspruch 1, dadurch gekennzeichnet, daß die Platten (21, 22) zwischen sich einen Winkel von zwischen 15 und 30° einschließen.

3. Vorrichtung nach einem der Ansprüche 1 und 2, dadurch gekennzeichnet, daß die Kammern (25, 26) je eine zu den Platten (21, 22) senkrecht und zur Achse des Futters (9) parallel verlaufende Wand (31, 32) aufweisen.

4. Vorrichtung nach einem der Ansprüche 1 bis 3, dadurch gekennzeichnet, daß die Platten (31, 32) am angeströmten Ende über eine Ablenkplatte (24) miteinander verbunden sind.

5. Vorrichtung nach einem der Ansprüche 1 bis 4, dadurch gekennzeichnet, daß das Futter (9) gleitend in einer ersten Leitung (10) angeordnet ist, die stromaufwärts mit dem Kanal verbunden ist, während eine zweite Leitung (15) größeren Durchmessers als die erste Leitung an das Futter und an den Kanal stromabwärts angeschlossen ist, so daß sich die Strömung der gemischten Fluide in der Zone ausbildet, die sich zwischen dem Futter und der Innenwand der zweiten Leitung befindet.

6. Vorrichtung nach Anspruch 5, dadurch gekennzeichnet, daß das Futter (9) mithilfe eines Zylinders und dessen Kolbenstange (61, 62) verschoben wird, wobei die Kolbenstange mit einem ersten Ende (71, 72) am Futter befestigt ist und an ihrem zweiten Ende einen in einem außerhalb der ersten Leitung liegenden Zylinder (51, 52) verschiebbar angerodneten Kolben (41, 42) trägt.

7. Vorrichtung nach einem der Ansprüche 1 bis 4, dadurch gekennzeichnet, daß das Futter (9) eine Gleitmuffe aufweist, durch deren Verschiebung nacheinander die Öffnungen (38) des Futters verschlossen werden.

## Claims

1. A device for improving the homogenity of a mixture of fluids which flow in a common pipe, the device operating by dividing the flow into multiple converging jets, comprising a cylindrical structure which is inserted in the pipe, characterized in that said structure comprises a cylindrical sheath (9) enclosing two plates (21, 22) perforated with openings (23) and defining two chambers (25, 26) between which the fluid flow is distributed, the interspace (33) between these plates being partitioned by a plurality of partitions (36) which are substantially perpendicular to the axis of the sheath so as to constitute cells (34) in which converging jets coming from the openings of the plates are directed, said cells having openings (38) made in the sheath for the lateral removal of the fluids which have mixed in the cells.

2. A device according to claim 1, characterized in that the plates (21, 22) have between them an angle comprised between 15 and 30°.

3. A device according to one of claims 1 and 2, characterized in that the chambers (25, 26) are each provided with a partition (31, 32) which is perpendicular to the plates (21, 22) and parallel to the axis of the sheath (9).

4. A device according to one of the claims 1 to 3, characterized in that the plates (21, 22) are connected together on the upstream side by a deflector plate (24).

5. A device according to one of the claims 1 to 4, characterized in that the sheath (9) is slidably disposed in a first conduit (10) connected to the upstream pipe section, a second conduit (15) of a larger diameter than the first conduit being fixed thereto and to the downstream pipe section, the flow of the mixed fluids taking place in the zone comprised between the sheath (9) and the inner wall of the second conduit.

6. A device according to claim 5, characterized in that the sheath (9) is moved by means of a jack having a rod (61, 62) fixed by a first end (71, 72) to the sheath and provided at a second end with a piston (41, 42) which slides in a cylinder (51, 52) on the outside of the first conduit.

7. A device according to one of the claims 1 to 4, characterized in that the sheath (9) is provided with a sliding sleeve whose movement closes successively the openings (38) in the sheath.
